# EUROPÄISCHE PATENTSCHRIFT

(11) **EP 3 808 927 B1**
(45) Veröffentlichungstag und Bekanntmachung des Hinweises auf die Patenterteilung: **03.01.2024**
(21) Anmeldenummer: 20198405.1
(22) Anmeldetag: 25.09.2020
(51) Int. Cl.: E05D 5/06, E05D 11/00, E05F 7/00, E05F 7/06, E06B 5/11

(54) **ANORDNUNG MIT EINEM RAHMEN UND EINEM MIT HILFE VON BÄNDERN AN DEM RAHMEN ANGEBRACHTEN FLÜGEL**
ARRANGEMENT WITH A FRAME AND A WING ATTACHED TO THE FRAME BY MEANS OF HINGES
AGENCEMENT DOTÉ DE CADRE ET D'UN BATTANT APPLIQUÉ AU CADRE À L'AIDE DE CHARNIÈRES

(30) Priorität: 18.10.2019 DE 102019128244
(43) Veröffentlichungstag der Anmeldung: 21.04.2021
(73) Patentinhaber: Dr. Hahn GmbH & Co. KG, D-41189 Mönchengladbach (DE)
(72) Erfinder: NEETEN, Dominik, 41238 Mönchengladbach (DE); LENZE, Markus, 41334 Nettetal (DE); HAHN, Michael, 41189 Mönchengladbach (DE)
(74) Vertreter: Kluin Patent

(56) Entgegenhaltungen:
- EP-A1- 0 844 348
- EP-A2- 0 165 426
- AT-U1- 12 810
- DE-U1- 8 704 807
- DE-U1- 8 910 702
- DE-U1- 9 114 594
- DE-U1- 9 413 891
- NL-C2- 2 005 595

## Beschreibung

Die Erfindung betrifft eine Anordnung mit einem eine lichte Weite und eine Sichtseite, die eine Rahmenfläche definiert, aufweisenden Rahmen, mit einem in die lichte Weite des Rahmens eingreifenden, mit Hilfe von Bändern an dem Rahmen um eine Scharnierachse zwischen einer Schließstellung und einer Offenstellung verschwenkbar angebrachten Flügel, mit einem ersten Sicherungselement, dass an einem des Flügels und des Rahmens vorgesehen ist, und mit einem zweiten Sicherungselement, dass an dem anderen des Flügels und des Rahmen vorgesehen ist, wobei die ersten und zweiten Sicherungselemente derart ausgebildet und positioniert sind, dass sie bei in Schließstellung befindlichem Flügel auch bei funktionslosen Bändern eine Trennung von Flügel und Rahmen verhindern.

Unter "funktionslos" ist zu verstehen, dass die Bänder derart manipuliert sind, dass durch sie keine Anbringung des Flügels am Rahmen erfolgt.

Eine derartige Anordnung ist aus der DE 7723371 U bekannt. Die Sicherungselemente sind bei dieser Anordnung von zwei Winkelstücken gebildet, die jeweils mit einem Schenkel an einer Fläche des Rahmens oder des Flügels verschraubt sind, die in Schließstellung des Flügels einander gegenüberliegen und zwischen sich einen Spalt bilden. Die beiden anderen Schenkel der Winkelstücke ragen in den Spalt derart hinein, dass sich ihre Umrisse in dem Spalt überdecken.

Zwar wird durch diese Anordnung ein Öffnen des Flügels in Schließstellung auch bei abgenommenen Bändern verhindert, indem sich die beiden in den Spalt zwischen dem Rahmen und dem Flügel ragenden Schenkel der Winkelstücke verhaken. Es hat sich in der Praxis jedoch gezeigt, dass die mit dieser bekannten Anordnung erzielte Sicherung des Flügels wegen einer Trennung vom Rahmen bei abgenommenen Bändern bereits durch die Aufwendung vergleichsweise geringer Kräfte überwunden werden kann, da die Verschraubungen der Winkelstücke ausreißen. Dies gilt insbesondere dann, wenn der Rahmen und der Flügel Hohlprofile umfassen, mit denen die Winkelstücke mittels selbstschneidender Schrauben verschraubt sind.

Die EP 0 844 348 A1 zeigt eine Anordnung, bei der ein mit einem Schließblech zusammenwirkender Sicherungsdorn in ein Befestigungselement eingeschraubt ist. Das Befestigungselement ist zum einen an dem Flügel verschraubt und mit dem Befestigungselement ist zum anderen der Bandlappen verschraubt.

Die DE 89 10 702 U1 zeigt ein Band, bei dem ein Sperrteil mehrfach verschraubt ist.

Aus der AT 12 810 U1 ist eine Anordnung bekannt, bei dem die Flügel und Rahmenprofile jeweils ein im Inneren des Profils angeordnetes Verstärkungsprofil aufweisen, in das Befestigungsschrauben des Bandes greifen. Es ist ein Sicherungselement gezeigt, das ebenfalls mit dem Verstärkungsprofil verschraubt ist.

Die DE 91 14 594 U1 zeigt ein Band, bei dem ein Bandlappen in einer Ausnehmung des Flügelprofils mittels einer Bandaufnahmeeinrichtung justierbar angeordnet ist. Bei einer Justierung des Bandlappens erfolgt gleichzeitig eine Justierung eines Sperrnockens.

Die NL 2005595 C2 zeigt eine Anordnung, bei der ein Bandlappen zwischen Wänden aufgenommen ist. Ein einbruchshemmender Dorn kann an einer der Wände montiert sein.

Die EP 0 165 426 A2 zeigt ein Band mit einem Stufen aufweisenden Sicherungsbolzen.

Aus der Druckschrift DE 94 13 891 B1 ist ein Band für Türen, Fenster und dergleichen bekannt. Dieses Band weist eine Befestigungsschraube auf, welche durch ein Widerlagerteil und einen tüllenartigen Ansatz in einem massiven Gewindestück eines Türflügels eingeschraubt ist.

Schließlich ist aus der DE 87 04 807 U1 ein Band bekannt, bei dem ein als Verstellteil ausgebildeter Bandlappen mittels einer Spindelanordnung gegenüber einem am Flügel befestigten Widerlagerteil justiert und mittels einer Befestigungsschraube am Widerlagerteil festgelegt werden kann. Zur Einbruchssicherheit ist das Verstellteil zusätzlich über einen Sicherungsbolzen mit dem Widerlagerteil derart verbunden, dass auch nach einem Lösen der Befestigungsschraube das Verstellteil nicht vom Widerlagerteil abgenommen werden kann.

Der Erfindung liegt daher die Aufgabe zugrunde, eine aus der DE 7723371 U bekannte Anordnung derart weiterzubilden, dass sie eine Trennung von Flügel und Rahmen auch bei abgenommenen Bändern auch gegen höhere, aufgebrachte Kräfte zuverlässig verhindert.

Diese Aufgabe wird mit einer Anordnung mit den Merkmalen des Anspruchs 1 gelöst. Bevorzugte Weiterbildungen dieser Anordnung sind Gegenstand der abhängigen Ansprüche.

Bei der erfindungsgemäßen Anordnung weist zumindest eines der Bänder einen Bandlappen mit einer Befestigungseinrichtung auf, die an dem einen des Flügels oder des Rahmens befestigt ist. Das erste Sicherungselement ist sowohl an der Befestigungseinrichtung, als auch an dem einen des Flügels und des Rahmens befestigt. Dem ersten Sicherungselement kommt somit nicht nur die Funktion des Verhinderns einer Trennung von Flügel und Rahmen bei sich in Schließstellung befindlichem Flügeln zu, sondern auch der Verbesserung der Befestigungseinrichtung an dem einen des Flügels und des Rahmens hinsichtlich der Einleitung von Kräften. Aufgrund der erfindungsgemäßen Weiterbildung ist die Anordnung somit beispielsweise für schwerere Flügel geeignet. Andererseits führt die Befestigung des ersten Sicherungselement sowohl an der Befestigungseinrichtung, als auch an dem einen des Flügels und des Rahmens dazu, dass zur Zerstörung der Befestigungseinrichtung erheblich höhere Kräfte aufgebracht werden müssen und die Abnahme des Bandes erschwert ist, sodass mit der erfindungsgemäßen Anordnung eine erhebliche Verbesserung der Einbruchssicherheit erzielt wird.

Die Montage des ersten Sicherungselements erfolgt auf besonders einfache Weise da es mit der Befestigungseinrichtung mit Hilfe von mindestens einer Befestigungsschraube verschraubt ist.

Bei der erfindungsgemäßen Anordnung umfasst die Befestigungseinrichtung ein Gehäuse, welches ein Befestigungsteil des Bandlappens zwischen zwei zueinander parallelen Wänden aufnimmt. Die mindestens eine Befestigungsschraube erstreckt sich durch zumindest eine der parallelen Wände und das Befestigungsteil. Aufgrund dieser Anordnung kann mit Hilfe der mindestens einen Befestigungsschraube nicht nur der Sitz des Gehäuses in dem einen des Flügels und des Rahmens verbessert werden, sondern auch der Sitz des Befestigungsteil des Bandlappens innerhalb des Gehäuses, indem die mindestens eine Befestigungsschraube beispielsweise formschlüssig mit dem Befestigungsteil zusammenwirkt und/oder das Befestigungsteil aufgrund von Klemmkräften, die durch die mindestens eine Befestigungsschraube erzeugt werden, zwischen den zwei zueinander parallelen Wänden durch elastische Verformung des Gehäuses eingeklemmt wird. Erfindungsgemäß weist die Anordnung ein Innengewinde an einer der parallelen Wände für eine Befestigungsschraube auf. Die Montage der mindestens einen Befestigungsschraube wird hierdurch erleichtert. Vorzugsweise ist dies die in Eindrehrichtung der mindestens einen Befestigungsschraube entfernte der beiden Wände, da dann ein Anziehen der mindestens einen Befestigungsschraube einen Klemmsitz des Befestigungsteils des Bandlappens zwischen den beiden zueinander parallelen Wänden bewirken kann.

Bei einer besonders bevorzugten Ausführungsform umfasst der eine des Flügels und des Rahmens mindestens eine Anlagefläche für das erste Sicherungselement, die parallel zur Rahmenfläche ausgerichtet ist. Da diese Anlagefläche einen Formschluss des ersten Sicherungselements in Richtung der Trennung von Flügel und Rahmen bewirkt, ist aufgrund dieser Maßnahme die Wirksamkeit des ersten Sicherungselements gegen ein gewaltsames Entfernen und damit die Einbruchssicherheit abermals verbessert.

Die mindestens eine Anlagefläche ist - besonders bevorzugt - von einer Fläche einer Profilnut eines Profils des einen des Flügels oder des Rahmens gebildet, beispielsweise von einer sogenannten "Euronut", die zur Montage von Bauteilen oder Baugruppen, wie beispielweise Beschlagteile, Dichtungsanordnungen, Schlössern, Schließblechen etc. vorgesehen ist.

Das erste Sicherungselement umfasst vorzugsweise einen sich parallel zur Rahmenfläche erstreckenden ersten Vorsprung.

Besonders bevorzugt ist eine Weiterbildung, bei welcher der Vorsprung im Schnitt senkrecht zur Scharnierachse eine Stufenform aufweist. Aufgrund dieser Maßnahme wird ein erstes Sicherungselement bereitgestellt, welches einerseits eine Mehrzahl von Anlageflächen aufweist, mit denen das zweite Sicherungselement bei abgenommenen Bändern verhaken kann, andererseits kann das erste Sicherungselement durch die Stufenform besonders massiv und dadurch stabil ausgebildet werden.

Bevorzugt weist das erste Sicherungselement parallel zur Scharnierachse verlaufende Anlageflächen auf.

In einer Ausführungsform weist das erste Sicherungselement senkrecht zueinander verlaufende Anlageflächen auf.

In einer anderen Ausführungsform weist das erste Sicherungselement sägezahnartig in einem spitzen Winkel zueinander verlaufende Anlageflächen auf. Hierdurch kann das Verhaken optimiert sein.

Das zweite Sicherungselement umfasst vorzugsweise einen sich parallel zur Rahmenfläche erstreckenden zweiten Vorsprung.

Dieser weist - aus denselben Gründen wie der Vorsprung des ersten Sicherungselements - im Schnitt senkrecht zur Rahmenfläche und zur Scharnierachse eine Stufenform auf, die - des Weiteren bevorzugt - komplementär zur Stufenform des Vorsprungs des ersten Sicherungselements ausgebildet ist.

Bevorzugt weist also das zweite Sicherungselement parallel zur Scharnierachse verlaufende Anlageflächen auf.

In einer Ausführungsform weist also das zweite Sicherungselement senkrecht zueinander verlaufende Anlageflächen auf.

In einer anderen Ausführungsform weist also das zweite Sicherungselement sägezahnartig in einem spitzen Winkel zueinander verlaufende Anlageflächen auf. In der Zeichnung sind - rein schematisch - zwei Ausführungsbeispiele einer erfindungsgemäßen Anordnung dargestellt. Es zeigen:
- Fig. 1: eine Explosionsdarstellung des ersten Ausführungsbeispiels in einer Ansicht in Richtung der Scharnierachse;
- Fig.2: dasselbe Ausführungsbeispiel im zusammengefügten Zustand in Richtung der Scharnierachse;
- Fig.3: eine Fig.2 entsprechende Ansicht bei funktionslosem Band sowie
- Fig.4: eine perspektivische Explosionsdarstellung einer Ausführungsform eines Bandes des in Fig.1 Bild 3 dargestellten Ausführungsbeispiels einer erfindungsgemäßen Anordnung;
- Fig. 5: das zweite Ausführungsbeispiel im zusammengefügten Zustand in Richtung der Scharnierachse.

Das in den Figuren 1 bis 3 dargestellte Ausführungsbeispiel einer erfindungsgemäßen Anordnung (kurz "Anordnung 100") umfasst einen Rahmen 1, von dem lediglich ein sich parallel zu einer Scharnierachse S erstreckendes Rahmenprofil 2 dargestellt ist, einen Flügel 3, von dem lediglich ein sich ebenfalls zur Scharnierachse S parallel erstreckendes Flügelprofil 4 dargestellt ist, und ein Band 5, mittels welchem der Flügel um die Scharnierachse S zwischen einer Schließstellung und einer Offenstellung verschwenkbar an den Rahmen 1 angebracht ist. Der Flügel 3 ist in den Fig.1 bis 3 stets in seiner Schließstellung dargestellt.

Das Band 5 umfasst einen ersten Bandlappen 6 mit einer Befestigungseinrichtung 7, die bei dem dargestellten Ausführungsbeispiel an dem Flügelprofil 4 des Flügels 3 befestigt ist. Der erste Bandlappen 6 bildet bei dem in Fig.1 bis 3 dargestellten Ausführungsbeispiel den Flügelbandlappen.

Das Band 5 umfasst darüber hinaus einen weiteren Bandlappen 8, der gemäß an den Fig.1 bis 3 dargestellten Ausführungsbeispiel als Rahmenbandlappen ausgebildet und an dem Rahmenprofil 2 des Rahmens 1 befestigt ist.

Die Bandlappen 6, 8 sind über einen Bandbolzen 9, der die Scharnierachse S definiert, miteinander verbunden.

In dem Flügelprofil 4 des Flügels 3 ist eine Aufnahme 10 vorgesehen, in die die Befestigungseinrichtung 7 eingeführt und mit Hilfe zweier, in Richtung der Scharnierachse S gesehen oberhalb und unterhalb der Befestigungseinrichtung 7 vorgesehener, den ersten Bandlappen 6 in gelochtem Laschen 11 durchsetzender, erster Befestigungsschrauben12 befestigt ist.

Bei dem in Fig.1 bis 3 dargestellten Ausführungsbeispiel ist flügelseitig ein erstes Sicherungselement 13 vorgesehen. Es greift in eine Profilnut 14 des Flügelprofils 4 ein und liegt an zwei Anlageflächen 15, 16 an, die parallel zur Scharnierachse S ausgerichtet sind. Das erste Sicherungselement 13 ist mit Hilfe von zweiten Befestigungsschrauben 17, die in einer sich parallel zur Scharnierachse S erstreckenden Richtung des ersten Sicherungselements 13 verteilt sind und dieses in Bohrungen durchsetzen, mit dem Flügelprofil 4 verschraubt. Das erste Sicherungselement 13 umfasst einen Schenkel 18, der parallel zur Erstreckung der Aufnahme 10 in das Flügelprofil 4 ausgerichtet ist und an einer Fläche 20 anliegt, die an einem Profilvorsprung 19 gebildet ist.

Es sind von der Fläche 20 bis in die Aufnahme 10 reichende Bohrungen 21 vorgesehen, die mit Bohrungen 22 des Schenkels 18 fluchten.

Ferner sind dritte Befestigungsschrauben 23 vorgesehen, die die Bohrungen 21,22 durchgreifen und in Innengewinde 24 des Befestigungsteils 7 eingeschraubt sind. Das erste Sicherungselement 13 ist somit sowohl an der Befestigungseinrichtung 7, als auch an dem Flügelprofil 4 des Flügels 2 befestigt.

Wie in den Fig.1 bis 3 erkennbar ist, umfasst das erste Sicherungselement 13 einen ersten Vorsprung 25, der sich von dem Flügelprofil 4 in einen von einer lichten Weite des Rahmens 1 und dem Flügel 3 gebildeten Spalt 26 hinein erstreckt. Der erste Vorsprung 25 weist in einer senkrecht zur Scharnierachse S verlaufenden Ebene einen gestuften Querschnitt mit Stufen 27 auf, die sich mit zunehmendem Abstand von der Fläche 20 weiter in den Spalt 26 hinein erstrecken. Die Stufen 27 stellen Anlageflächen bereit, die parallel zur Scharnierachse S und senkrecht zueinander verlaufen.

Die Anordnung 100 umfasst darüber hinaus ein zweites Sicherungselement 28, welches einen sich parallel zur Scharnierachse S erstreckenden zweiten Vorsprung 29 umfasst. Er erstreckt sich vom Rahmenprofil 2 in den Spalt 26 und weist ebenfalls einen Querschnitt mit Stufen 30 auf, die komplementär zu den Stufen 27 ausgebildet und angeordnet sind. Das zweite Sicherungselement 28 ist mit vierten Befestigungsschrauben 31 mit dem Rahmenprofil 2 verschraubt. Wiederum sind die Befestigungsschrauben 31 in einer Richtung parallel zur Scharnierachse S verteilt angeordnet und durchsetzen das zweite Sicherungselement 28 in entsprechend angeordneten Bohrungen 32.

Der an dem Rahmenprofil 2 befestigte weitere Bandlappen 8 umfasst Passstifte 33, die sich senkrecht zu einer von der Sichtseite L gebildeten Ebene E des Rahmens 1 erstrecken und in Bohrungen 33a des Rahmenprofils 2 eingreifen. Die Festlegung des weiteren Bandlappens 8 in Längsrichtung der Passstifte 33 erfolgt mit in der Zeichnung nicht dargestellten Befestigungsschrauben, die in das Rahmenprofil 2 eingedreht sind.

Wie in Fig. 2 erkennbar ist, welche die Anordnung 100 in zusammengefügtem Zustand zeigt, befinden sich die ersten und zweiten Vorsprünge 25,29 der ersten und zweiten Sicherungselemente 13,28 auf Abstand. Da die ersten und zweiten Vorsprünge 25, 29 in den Spalt 26 hineinragen und umgekehrt ausgerichtete, gestufte Querschnitte aufweisen, wird ein Trennen von Flügel und Rahmen durch zumindest teilweises aneinander Anliegen der Stufen 27, 28 der ersten und zweiten Vorsprünge 25, 29 verhindert, wenn das Band 5 beispielsweise durch Entfernen des Bandbolzen 9 - wie in Fig.3 dargestellt - oder auf andere Weise oder beispielsweise durch Demontage zumindest eines Bandlappens, funktionslos gemacht worden ist.

Bei der in Fig. 4 detaillierter dargestellten Ausführungsform des Bandes 5 der Anordnung 100 umfasst die Befestigungseinrichtung 7 ein Gehäuse 34, in welches der erste Bandlappen 6 mit einem an einem Scharnierteil 35 angeformten Befestigungsteil 36 in einer zur Scharnierachse Z senkrechten Richtung, die einer Justierrichtung X entspricht, eingeführt ist. Um zu vermeiden, dass sich das Befestigungsteil 36 in dem Gehäuse 34 verkantet, umfasst es Führungsnuten 37, die mit im Inneren des Gehäuses 34 vorgesehenen Nutensteinen 38 zusammenwirken.

Zur Relativverlagerung zwischen dem Befestigungsteil 36 und dem Gehäuse 34 in Justierrichtung X ist eine Gewindespindel 39 vorgesehen. Sie umfasst einen ersten Gewindebereich 40, einen zweiten Gewindebereich 41 und einen dazwischen liegenden gewindelosen Bereich 42. Die ersten und zweiten Gewindebereiche 40,41 weisen gegensinnig ausgebildete Außengewinde auf. Beispielsweise weist der erste Gewindebereich 40 ein Linksgewinde und der zweite Gewindebereich 41 ein Rechtsgewinde auf. Das Befestigungsteil 36 ist mit einer ersten Gewindebohrung 43 versehen, in die der erste Gewindebereich 40 eindrehbar ist, und das Gehäuse 34 ist mit einer zweiten Gewindebohrung 44 versehen, in welche der zweite Gewindebereich 41 eindrehbar ist. Eine Drehbetätigung der Gewindespindel 39 bewirkt somit, dass entweder beide Gewindebereiche 40, 41 in die entsprechenden Gewindebohrungen 43,44 hineingedreht werden, was eine Verlagerung des Befestigungsteils 36 weiter in das Gehäuse 34 hinein bewirkt, oder beide Gewindebereiche 40,41 aus den Gewindebohrungen 43,44 herausgedreht werden, was eine Verlagerung des Befestigungsteils 36 aus dem Gehäuse 34 heraus bewirkt.

Der weitere Bandlappen 8 umfasst ein Befestigungsteil 45 sowie zwei in Richtung der Scharnierachse S voneinander beabstandete Scharnierteile 46,47 welche das Scharnierteil 35 des ersten Bandlappens 6 zwischen sich aufnehmen. Die Bandlappen 6 und 8 werden mit Hilfe des Bandbolzen 9, welcher die Scharnierachse S definiert, scharniergelenkig miteinander verbunden, indem der Bandbolzen um die Scharnierteile 35, 46, 47 eingeführt wird. Zu dessen Fixierung in Richtung der Scharnierachse S ist eine Stiftschraube 48 vorgesehen, die in eine in der Zeichnung nicht erkennbare Gewindebohrung des Scharnierteils 35 derart eindrehbar ist, dass sie mit ihrem in Eindrehrichtung voreilenden Ende in eine Ringnut 49 des Bandbolzens 9 eingreift.

Ferner ist eine auf das Scharnierteil 35 aufsetzbare Abdeckkappe 50 vorgesehen, dessen Außenkontur an die Außenkonturen der Scharnierteile 46,47 zur Verbesserung des durch das Band 5 vermittelten optischen Eindruckes aufsetzbar ist.

Wie des Weiteren in Fig.4 erkennbar ist, durchsetzen die Gewindezapfen der dritten Befestigungsschrauben 23 sich in Justierrichtung X erstreckende langlochförmige Durchbrüche 51 und sind in die Innengewinde 24 eingedreht, die in einer von zwei parallelen Wänden 52,53 vorgesehen sind. Ein Festziehen der dritten Befestigungsschrauben 23 führt dazu, dass die Wände 52, 53 durch elastische Verformung des Gehäuses 34 aufeinander zu bewegt werden und somit das Befestigungsteil 36 in dem Gehäuse 34 eingeklemmt wird.

Das in Fig. 5 gezeigte zweite Ausführungsbeispiel unterscheidet sich von dem ersten Ausführungsbeispiel lediglich dadurch, dass die Stufen 27 des ersten Sicherungselements 13 Anlageflächen bereitstellen, die parallel zur Scharnierachse S und sägezahnartig in einem spitzen Winkel zueinander verlaufen und die Stufen des zweiten Sicherungselements komplementär zu diesen Stufen 27 ausgebildet und angeordnet sind.

### Bezugszeichenliste:

- 1: Rahmen
- 2: Rahmenprofil
- 3: Flügel
- 4: Flügelprofil
- 5: Band
- 6: erster Bandlappen
- 7: Befestigungseinrichtung
- 8: weiterer Bandlappen
- 9: Bandbolzen
- 10: Aufnahme
- 11: Laschen
- 12: erste Befestigungsschrauben
- 13: erstes Sicherungselement
- 14: Profilnut
- 15: Anlagefläche
- 16: Anlagefläche
- 17: zweite Befestigungsschrauben
- 18: Schenkel
- 19: Profilvorsprung
- 20: Fläche
- 21: Bohrungen
- 22: Bohrungen
- 23: dritte Befestigungsschrauben
- 24: Innengewinde
- 25: erster Vorsprung
- 26: Spalt
- 27: Stufen
- 28: zweites Sicherungselement
- 29: zweiter Vorsprung
- 30: Stufen
- 31: vierte Befestigungsschrauben
- 32: Bohrungen
- 33: Passstifte
- 33a: Bohrungen
- 34: Gehäuse
- 35: Scharnierteil
- 36: Befestigungsteil
- 37: Führungsnuten
- 38: Nutensteine
- 39: Gewindespindel
- 40: erster Gewindebereich
- 41: zweiter Gewindebereich
- 42: gewindeloser Bereich
- 43: erste Gewindebohrung
- 44: zweite Gewindebohrung
- 45: Befestigungsteil
- 46: Scharnierteil
- 47: Scharnierteil
- 48: Stiftschraube
- 49: Ringnut
- 50: Abdeckkappe
- 51: Durchbrüche
- L: Sichtseite
- S: Scharnierachse
- X: Justierrichtung

## Patentansprüche

1. Anordnung 100,
mit einem eine lichte Weite und eine Sichtseite (L), die eine Rahmenfläche (E) definiert, aufweisenden Rahmen (1),
mit einem in die lichte Weite des Rahmens (1) eingreifenden, mit Hilfe von Bändern (5) an dem Rahmen (1) um eine Scharnierachse (S) zwischen einer Schließstellung und einer Offenstellung verschwenkbar angebrachten Flügel (3);
mit einem ersten Sicherungselement (13), dass an einem des Flügels (3) und des Rahmens (1) vorgesehen ist,
und mit einem zweitem Sicherungselement (28), dass an dem anderen des Flügels (3) und des Rahmens (1) vorgesehen ist,
wobei zumindest eines der Bänder (5) einen ersten Bandlappen (6) mit einer Befestigungseinrichtung (7) umfasst, die an dem einen des Flügels (3) und des Rahmens (1) befestigt ist,
wobei die Befestigungseinrichtung (7) ein in den einen des Flügels (3) und des Rahmens (1) anordenbares Gehäuse (34) umfasst, welches ein Befestigungsteil (36) des ersten Bandlappens (6) zwischen zwei zueinander parallelen Wände (52,53) aufnimmt, und sich mindestens eine Befestigungsschraube (23) durch zumindest eine der parallelen Wände (52,53) und durch das Befestigungsteil (36) erstreckt, wobei eine der parallelen Wände (52,53) mindestens ein Innengewinde (24) für die mindestens eine Befestigungsschraube (23) umfasst,
wobei die ersten und zweiten Sicherungselemente (13, 28) derart ausgebildet und positioniert sind, dass sie bei in Schließstellung befindlichem Flügel (3) auch bei funktionslosen Bändern (5) eine Trennung von Flügel (3) und Rahmen (1) verhindern,
wobei das erste Sicherungselement (13) sowohl an der Befestigungseinrichtung (7), als auch an dem einen des Flügels (3) und des Rahmens (1) befestigt ist, und das erste Sicherungselement (13) mit der Befestigungseinrichtung (7) mit Hilfe der mindestens einen Befestigungsschraube (23) verschraubt ist.

2. Anordnung nach Anspruch 1, **dadurch gekennzeichnet, dass**
der eine des Flügels (3) und des Rahmens (1) mindestens eine Anlagefläche (15,16) für das erste Sicherungselement (13) umfasst, die parallel zur Scharnierachse (S) ausgerichtet ist.

3. Anordnung nach Anspruch 2, **dadurch gekennzeichnet, dass**
die mindestens eine Anlagefläche (15,16) von einer Fläche einer Profilnut (14) des einen des Flügels (3) und des Rahmens (1) gebildet ist.

4. Anordnung nach einem der Ansprüche 1 bis 3, **dadurch gekennzeichnet, dass**
das erste Sicherungselement (13) einen ersten Vorsprung (25) umfasst, der sich vorzugsweise bei in Schließstellung befindlichem Flügel (3) parallel zur Rahmenfläche (E) erstreckt.

5. Anordnung nach Anspruch 4, **dadurch gekennzeichnet, dass**
der erste Vorsprung (25) in einem Schnitt senkrecht zur Scharnierachse (S) eine Stufenform aufweist.

6. Anordnung nach einem der Ansprüche 1 bis 5, **dadurch gekennzeichnet, dass**
das zweite Sicherungselement (28) einen zweiten Vorsprung (29) umfasst, der sich vorzugsweise bei in Schließstellung befindlichem Flügel (3) parallel zur Rahmenfläche (E) erstreckt.

7. Anordnung nach Anspruch 6, **dadurch gekennzeichnet, dass**
der zweite Vorsprung (29) bei in Schließstellung befindlichem Flügel (3) in einem Schnitt senkrecht zur Scharnierachse (S) eine Stufenform aufweist.

## Claims

1. An arrangement 100,
with a clear width and a visible face (L) defining a frame surface (E), comprising a frame (1),
with a wing (3) engaging in the clear width of the frame (1) and mounted on the frame (1) by means of hinges in a pivotable manner about a hinge axis (S) between a closed position and an open position; with a first securing element (13) which is provided on one of the wing (3) and the frame (1),
and with a second securing element (28) which is provided on the other of the wing (3) and the frame (1),
wherein at least one of the hinges (5) comprises a first hinge loop (6) with a fastening device (7) which is fastened to the one of the wing (3) and the frame (1),
wherein the fastening device (7) comprises a housing (34) which can be placed in the one of the wing (3) and the frame (1) which housing receives a fastening part (36) of the first hinge loop (6) between two walls (52, 53) parallel to each other, and at least one fastening screw (23) extends through at least one of the parallel walls (52, 53) and through the fastening part (36), wherein one of the parallel walls (52, 53) comprises at least one internal thread (24) for the at least one fastening screw (23),
wherein the first and second securing elements (13, 28) are formed and positioned such that they prevent a separation of wing (3) and frame (1) when the wing (3) is in closed position, even if the hinges (5) are without any function,
wherein the first securing element (13) is fastened not only to the fastening device (7) but also to the one of the wing (3) and the frame (1), and the first securing element (13) is screwed onto the fastening device (7) by means of the at least one fastening screw (23).

2. The arrangement according to patent claim 1, **characterized in that** the one of the wing (3) and the frame (1) comprises at least one bearing surface (15, 16) for the first securing element (13) which is aligned in parallel to the hinge axis (S).

3. The arrangement according to patent claim 2, **characterized in that** the at least one bearing surface (15, 16) is formed by a surface of a profile groove (14) of the one of the wing (3) and the frame (1).

4. The arrangement according to any one of patent claims 1 to 3,
**characterized in that**
the first securing element (13) comprises a first protrusion (25) which extends in parallel to the frame surface (E), preferably when the wing (3) is in closed position.

5. The arrangement according to patent claim 4, **characterized in that** the first protrusion (25) comprises a stepped shape in a section perpendicular to the hinge axis (S).

6. The arrangement according to any one of claims 1 to 5, **characterized in that**
the second securing element (28) comprises a second protrusion (29) which extends in parallel to the frame surface (E), preferably when the wing (3) is in closed position.

7. The arrangement according to patent claim 6, **characterized in that** the second protrusion (29) comprises a stepped shape in a section perpendicular to the hinge axis (S) when the wing (3) is in closed position.

## Revendications

1. Agencement 100,
avec un cadre (1) comportant une largeur intérieure et une face visible (L) définissant une surface du cadre (E),
avec un battant s'engageant dans la largeur intérieure du cadre (1) et monté à l'aide de charnières (5) sur le cadre de manière à pouvoir pivoter autour d'un axe de charnière (S) entre une position de fermeture et une position d'ouverture;
avec un premier élément de sécurité (13) qui est prévu sur un du battant (3) et du cadre (1),
et avec un deuxième élément de sécurité (28) qui est prévu sur l'autre du battant (3) et du cadre (1),
dans lequel au moins un des charnières (5) comporte une première fiche de charnière (6) avec un dispositif de fixation (7) qui est fixé à l'un du battant (3) et du cadre (1),
dans lequel le dispositif de fixation (7) comporte un boîtier (34) pouvant être placé dans l'un du battant (3) et du cadre (1) qui reçoit un élément de fixation (36) de la première fiche de charnière (6) entre deux parois (52, 53) parallèles l'une à l'autre, et au moins une vis de fixation (23) s'étend à travers au moins une des parois parallèles (52, 53) et à travers l'élément de fixation (36), dans lequel une des parois parallèles (52, 53) comporte au moins un filetage intérieur (24) pour l'au moins une vis de fixation (23),
dans lequel les premiers et les deuxièmes éléments de sécurité (13, 18) sont formés et positionnés de telle sorte qu'ils empêchent une séparation du battant (3) et du cadre (1) lorsque le battant (3) se trouve en position de fermeture, même si les charnières (5) ne sont pas fonctionnelles,
dans lequel le premier élément de sécurité (13) est fixé à la fois au dispositif de fixation (7) et à l'un du battant (3) et du cadre (1), et le premier élément de sécurité (13) est vissé au dispositif de fixation (7) à l'aide de l'au moins une vis de fixation (23).

2. Agencement selon la revendication 1, **caractérisé en ce que** l'un du battant (3) et du cadre (1) comporte au moins une surface d'appui (15, 16) pour le premier élément de sécurité (13) qui est alignée parallèlement à l'axe de charnière (S).

3. Agencement selon la revendication 2, **caractérisé en ce que** l'au moins une surface d'appui (15, 16) est formée par une surface d'une rainure profilée (14) de l'un du battant (3) et du cadre (1).

4. Agencement selon l'une quelconque des revendications 1 à 3,
**caractérisé en ce que**
le premier élément de sécurité (13) comporte une première saillie (25) s'étendant parallèlement à la surface du cadre (E), de préférence, lorsque le battant (3) se trouve en position de fermeture.

5. Agencement selon la revendication 4, **caractérisé en ce que** la première saillie (25) comporte une forme étagée dans une coupe perpendiculaire à l'axe de charnière (S).

6. Agencement selon la revendication 1 à 5, **caractérisé en ce que** le deuxième élément de sécurité (28) comporte une deuxième saillie (29) s'étendant parallèlement à la surface du cadre (E), de préférence, lorsque le battant (3) se trouve en position de fermeture.

7. Agencement selon la revendication 6, **caractérisé en ce que** la deuxième saillie (29) comporte une forme étagée dans une coupe perpendiculaire à l'axe de charnière (S) lorsque le battant (3) se trouve en position de fermeture.
